# EUROPÄISCHE PATENTSCHRIFT

(11) **EP 3 304 651 B1**
(45) Veröffentlichungstag und Bekanntmachung des Hinweises auf die Patenterteilung: **30.09.2020**
(21) Anmeldenummer: 16723250.3
(22) Anmeldetag: 14.05.2016
(51) Int. Cl.: H01R 12/72, H01R 43/24, H01R 43/16

(54) **ELEKTRISCHER STECKVERBINDER**
ELECTRICAL PLUG CONNECTOR
CONNECTEUR ÉLECTRIQUE

(30) Priorität: 27.05.2015 DE 102015006538; 16.06.2015 DE 102015007725
(43) Veröffentlichungstag der Anmeldung: 11.04.2018
(73) Patentinhaber: WABCO GmbH, 30453 Hannover (DE)
(72) Erfinder: BRAMMER, Christian, 29303 Bergen (DE); WUSTRACK, Tobias, 30455 Hannover (DE)
(74) Vertreter: Copi, Joachim
(86) Internationale Anmeldenummer: PCT/EP2016/000803
(87) Internationale Veröffentlichungsnummer: WO 2016/188616

(56) Entgegenhaltungen:
- WO-A1-2009/055684
- US-A1- 2010 203 746
- US-A1- 2015 038 013

## Beschreibung

Die Erfindung betrifft einen elektrischen Steckverbinder gemäß dem Oberbegriff des Anspruchs 1.

Elektrische Steckverbinder dienen der Herstellung elektrischer Kontakte zwischen einem elektrischen Gerät oder einer Leiterplatte (beispielsweise einem PCB, Printed Circuit Board) und einem externen Verbindungsmittel, wie beispielsweise einem Stecker. Dazu sind dem Steckverbinder oftmals eine Vielzahl von elektrische Anschlüsse bildende Pins zugeordnet. Über jeden einzelnen Pin des Steckverbinders ist jeweils durch einen Leiter ein einzelner Kontakt auf der Leiterplatte ansteuerbar.

Es sind elektrische Steckverbinder bekannt, bei denen die Installation der Vielzahl von Pins aufgrund des eingeschränkten Platzes schwierig und somit zeitaufwendig ist. Aus DE 10 2006 062 313 ist beispielsweise bekannt, dass eine Anordnung von Steckerpins, die über Leiterbahnen einer Anschlussseite zugeordnet sind, in eine Steckerleiste hineingeschoben wird. Dieses Hineinschieben der Anordnung von Steckerpins in eine Vergusswanne bedarf eines großen Aufwands und ist somit zeitaufwendig und kostenintensiv.

Die Dokumente US 2010/203746 A1, US 2015/038013 A1, und WO 2009/055684 A1 offenbaren ebenfalls Steckverbinder mit jeweils einem Anschlussteil, dem eine entsprechende Vielzahl von Pins zugeordnet ist.

Ein weiterer Nachteil der aus dem Stand der Technik bekannten Steckverbinder besteht darin, dass die Pins der Steckverbinder sehr anfällig für Vibrationen sowie extreme Temperaturen sind. So kann es beispielsweise vorkommen, dass in Einrichtungen, die verstärkten Vibrationen ausgesetzt sind, sich ein Pin im Steckverbinder löst und es zu einem fehlerhaften Kontakt bzw. Kurzschluss in dem Steckverbinder kommt. Ein ähnliches Risiko besteht bei hohen bzw. niedrigen Temperaturen. Durch lokale Verspannungen des Materials können sich einzelne Pins im Steckverbinder lösen, wodurch zusätzlich zu dem oben genannten Nachteil Feuchtigkeit und Schmutz in den Steckverbinder eindringen kann.

Hiervon ausgehend liegt der Erfindung die Aufgabe zugrunde, einen elektrischen Steckverbinder zu schaffen, der einfach herstellbar und sehr robust gegenüber mechanischer und thermischer Umwelteinflüsse ist.

Ein elektrischer Steckverbinder zur Lösung dieser Aufgabe weist die Merkmale des Anspruchs 1 auf. Demnach ist es vorgesehen, dass bei dem erfindungsgemäßen elektrischen Steckverbinder in einem Anschlussteil eine Vielzahl von Pins angeordnet ist, wobei die Pins durch jeweils einen Leiter mit Kontakten einer Kontaktleiste, welche in einem Gehäuse angeordnet und auf einer Leiterplatte zugeordnet ist, elektrisch verbindbar sind. Erfindungsgemäß ist dabei wenigstens ein Leiter in einem Stanzgitter angeordnet und das Stanzgitter ist in einem Halter fest angeordnet. Durch diese Anordnung des mindestens einen Leiter aufweisenden Stanzgitters in einem Halter gestaltet sich die Leiteranordnung als sehr kompakt und robust. Mechanische Vibrationen an dem Leiter werden durch den Halter absorbiert. Aus produktionstechnischer Sicht kann der Halter auch als Halbzeug bezeichnet werden.

Eine weitere Ausführungsmöglichkeit der Erfindung kann es vorsehen, dass das mindestens eine Stanzgitter in dem Halter fest eingegossen, vorzugsweise umspritzt ist, insbesondere das Stanzgitter vor dem Eingießen bzw. Umspritzen in dem Halter montiert ist. Der Halter kann somit einen rahmenartigen Körper oder Quader bilden, indem die Leiter angeordnet sind. Durch dieses Eingießen des Stanzgitters erfolgt eine sehr kompakte und einfach zu handhabbare Anordnung der Leiter. Nachdem die Leiter in dem Halter eingegossen sind, kann eine die Pins und/oder die Leiter verbindende Stanzbrücke des Stanzgitters entfernt werden.

Die vorliegende Erfindung kann es weiter vorsehen, dass mindestens ein Pin und/oder mindestens ein Leiter und/oder mindestens ein Kontakt aus dem mindestens einem Stanzgitter gebildet sind, insbesondere jeweils ein Pin mit einem Leiter und einem Kontakt einstückig aus dem mindestens einem Stanzgitter gebildet sind. Somit wird ein einstückiges Leiterstück bestehend aus einem Pin, einem Leiter und einem Kontakt aus dem Stanzgitter ausgestanzt und in dem Halter angeordnet. Dabei kann es erfindungsgemäß vorgesehen sein, dass die Pins mit dem Halter fest verbunden sind, insbesondere in den Halter eingegossen oder eingespritzt sind. Durch diese Einstückigkeit des Leiterstücks und die Einbettung in den Halter gestaltet sich die Herstellung des Steckverbinders als äußerst einfach.

Weiter sieht es die Erfindung vor, dass mehrere Stanzgitter, die jeweils nebeneinander angeordnete Pins und Leiter und Kontakte aufweisen, in dem Halter übereinander angeordnet, insbesondere eingegossen bzw. umspritzt, sind, um mehrere Reihen von Pins und Leiter und Kontakte zu bilden. Es ist darüberhinaus denkbar, dass durch die Stanzgitter eine beliebige Anordnung der Pins realisierbar ist. Werden die einzelnen Stanzgitter übereinander angeordnet, weisen sie jeweils zueinander einen genügend großen Abstand auf, so dass die Pins bzw. die Leitungen bzw. die Kontakte sich untereinander nicht stören bzw. keine Durchschläge erfolgen.

Bevorzugt kann es die vorliegende Erfindung weiter vorsehen, dass der Halter mit dem mindestens einen Stanzgitter mit dem Anschlussteil und/oder dem Gehäuse verbindbar ist, insbesondere mit dem Anschlussteil und/oder dem Gehäuse in eine rastende Verbindung bringbar ist, vorzugsweise mit dem Anschlussteil und/oder dem Gehäuse vergießbar, insbesondere verspritzbar oder verklebbar ist. Der Halter stellt mit dem Stanzgitter bzw. mit den fest zugeordneten Pins, den Leitern und den Kontakten ein einstückiges Teil dar, das beim Zusammensetzen des Steckverbinders mit den weiteren Teilen zusammenbringbar ist. So ist der die Pins aufweisende Halter mit dem Anschlussteil des Steckverbinders zusammensteckbar.

Eine weitere Ausführungsalternative kann es vorsehen, dass der Halter in das Gehäuse eines elektrischen Geräts bzw. durch das Gehäuse in das Anschlussteil gesteckt wird. Durch die feste Zuordnung der Pins zu dem Halter gestaltet sich die Pinanordnung als sehr kompakt und einfach handhabbar.

Insbesondere kann es die vorliegende Erfindung des Weiteren vorsehen, dass die Kontaktleiste dem Stanzgitter entkoppelt von dem Gehäuse und/oder dem Anschlussteil zugeordnet ist, insbesondere dass der Kontaktleiste eine Leiterplatte bzw. eine gedruckte Leiterplatte zugeordnet ist. Durch das Entkoppeln der Kontaktleiste von dem Gehäuse bzw. von dem Anschlussteil sind sämtliche mechanische Stoßeinwirkungen bzw. Vibrationen von der Kontaktleiste entkoppelt. Somit kann durch das Entkoppeln der Kontaktleiste von dem Gehäuse und/oder dem Anschlussteil eine mechanische Resistenz gegen Vibrationen geschaffen werden. Bei der Leiterplatte kann es sich alternativ auch um einen beliebige Kontakte aufweisenden Schaltkreis eines elektrischen Gerätes handeln.

Eine weitere erfindungsgemäße Ausführungsmöglichkeit besteht darin, dass die Kontakte bzw. das Stanzgitter zumindest teilweise in der Kontaktleiste eingegossen, insbesondere umspritzt oder eingestanzt oder eingepresst oder eingeschweißt ist. Dadurch wird eine durchgehende, konstante Verbindung zwischen der Kontaktleiste und den Pins geschaffen. Durch diese Einstückigkeit der Pins, der Leiter und der Kontakte gestaltet sich der Steckverbinder bzw. die Kontaktierung als extrem robust. Die Art der Verbindung zwischen dem Leiter und dem Pin bzw. dem Kontakt wird durch das Material der Bestandteile bzw. der Art der Herstellung bestimmt. Des Weiteren kann sich gemäß den Anforderungen an die elektrische Steckverbindung die Art der Kontaktierung ändern.

Erfindungsgemäß ist es vorgesehen, dass das Stanzgitter im Bereich der Leiter jeweils eine Zugentlastung aufweist, insbesondere die Zugentlastungen mäanderförmig geformt sind, vorzugsweise dass die Zugentlastungen mäanderförmig aus dem Stanzgitter ausgestanzt sind. Diese mäanderförmige Zugentlastung stellt eine Art Federelement dar, welche relative Bewegungen zwischen dem Pin und dem Kontakt bzw. zwischen dem Halbzeug und der Kontaktleiste ausgleichen bzw. abfedern kann. Diese mäanderförmige Ausgestaltung der Leiter sowie deren Befestigung in dem Halter bzw. an der Kontaktleiste führen zu einer widerstandsfähigen elektrischen Verbindung in dem Steckverbinder.

Die Erfindung kann es vorsehen, dass die mäanderförmigen Zugentlastungen parallel zu einer Stanzebene des Stanzgitters ausgerichtet sind. Darüberhinaus kann es erfindungsgemäß vorgesehen sein, dass die Leiter eines Stanzgitters zwischen den Pins und den Kontakten parallel zueinander angeordnet sind, insbesondere dass die Zugentlastung parallel zueinander angeordnet sind. Die parallele Anordnung der Leiter ist insofern vorteilhaft, da somit eine Kontaktierung der einzelnen Leiter vermieden wird. Da sich die Enden aller Leiter in dem Halter bzw. an der gemeinsamen starren Kontaktleiste befinden, bewegen sich die Leiter bei einer relativen Bewegung zwischen Halter und Kontaktleiste gleichermaßen. Die Bildung eines Kurzschlusses durch zumindest kurzzeitige Berührung von Leitern kann somit vermieden werden. Es ist erfindungsgemäß jedoch auch denkbar, dass die Leiter nicht parallel, insbesondere beliebig zueinander, angeordnet sind.

Die Erfindung kann es weiter vorsehen, dass das Stanzgitter an den Übergängen von den Pins zu den Leitern sowie von den Leitern zu den Kontakten gebogen ist, insbesondere jeweils Auslenkungen aus der Stanzebene aufweist. Durch diese Auslenkungen lassen sich die Pins bzw. die Leiter die verschiedenen, übereinander angeordneten Stanzgitter zugeordnet sind auf die gleiche Ebene der Kontaktleiste bringen. Je nach Positionierung der einzelnen Stanzgitter in dem Halter fällt die Auslenkung unterschiedlich stark aus. Für die an oberster Stelle angeordneten Stanzgitter ist die Auslenkung zwischen Pin und Leiter bzw. zwischen Leiter und Kontakt am stärksten; wohingegen die Auslenkung für an unterster Stelle angeordneten Stanzgitter am geringsten ist. Die Herstellung der Auslenkungen an den einzelnen Stanzgittern erfolgt vor dem Eingießen in den Halter, kann aber auch nach dem Eingießen in den Halter erfolgen.

Ein bevorzugtes Ausführungsbeispiel der Erfindung wird nachfolgend anhand der Zeichnung näher erläutert. In dieser zeigen:
- Fig. 1: eine perspektivische Ansicht eines elektrischen Steckverbinders,
- Fig. 2: eine Schnittdarstellung durch den elektrischen Steckverbinder, und
- Fig. 3: eine perspektivische Ansicht eines Halters.

Um ein elektrisches Gerät bzw. die Schaltkreise der elektrischen Geräte mit einem externen Gerät bzw. Stecker zu verbinden, kann das elektrische Gerät einen elektrischen Steckverbinder 10 aufweisen. Der in der Fig. 1 dargestellte elektrische Steckverbinder 10 ist in einem Gehäuse 11 eines nur angedeuteten elektrischen Gerätes angeordnet. Für die Aufnahme eines nicht dargestellten externen Verbindungsmittels weist der elektrische Steckverbinder 10 ein Anschlussteil 12 auf. Dieses Anschlussteil 12 erstreckt sich durch eine Wandung 13 in das Gehäuse 11 des elektrischen Geräts.

Über eine Vielzahl von in einem Raster angeordneten Pins 14 lässt sich das externe Verbindungsmittel über den Pins 14 zugeordnete Leiter 15 mit einer Leiterplatte 18 verbinden (Fig. 1, Fig. 2).

Bei dem hier dargestellten Ausführungsbeispiel sind die Pins 14 in mehreren Reihen in dem elektrischen Steckverbinder 10 angeordnet. Die gehäuseseitigen Enden der Pins 14 gehen jeweils einstückig in einen Leiter 15 über. Diese Leiter 15 gehen jeweils, ebenfalls einstückig, in einen Kontakt 16 über, der einer Kontaktleiste 17 zugeordnet ist. Über diese Kontaktleiste 17 wird der elektrische Kontakt eines jeden Pins 14 mit der Leiterplatte 18 hergestellt (Fig. 1).

Die Leiter 15 beschreiben zwischen den Pins 14 und den Kontakten 16 eine mäanderförmige Zugentlastung 21 (Fig. 3). Diese Zugentlastungen 21 verlaufen für die Pins 14, die in einer Reihe angeordnet sind, nebeneinander. Dadurch, dass das hier dargestellte Ausführungsbeispiel eines elektrischen Steckverbinders 10 mehrere Reihen von Pins 14 aufweist, befinden sich mehrere mäanderförmige Leiter 15 parallel versetzt übereinander (Fig. 3). Die Erfindung ist jedoch nicht auf die in Fig. 3 dargestellte Anordnung der Pins 14 eingeschränkt; vielmehr ist es auch denkbar, dass der Steckverbinder nur wenige Pins 14 aufweist, oder eine Vielzahl in einer beliebigen Anordnung.

Die Pins 14, Leiter 15 und Kontakte 16 bilden als ein einzelnes, zusammenhängendes Teil ein Stanzgitter 19, d.h. Pins 14, Leiter 15 und Kontakte 16 werden zusammenhängend aus einem Stück ausgestanzt. Ein Stanzgitter 19 bildet jeweils eine Reihe von nebeneinander angeordneten Pins 14, Leitern 15 und Kontakten 16. Dadurch, dass die Pins 14, Leiter 15 und Kontakte 16 aus einem einzigen, zusammenhängenden Stück Material hergestellt werden, sind sie einstückig ausgebildet. Bei dem in den Figuren dargestellten Ausführungsbeispiel des Steckverbinders 10 sind drei Stanzgitter 19 übereinander angeordnet. Damit die Kontakte 16 jeweils in der Ebene der Kontaktleiste 17 liegen, weist das Stanzgitter 19, bzw. jeweils ein "Pin - Leiter - Kontakte - Triplet" zwei Auslenkungen 22 auf. Diese Auslenkungen 22 beschreiben ein Auslenken aus einer Stanzebene (Fig. 3). Je nach Positionierung der einzelnen Stanzgitter 19 fallen die Auslenkungen 22 der Leiter 15 unterschiedlich stark aus.

Die das Stanzgitter 19, bzw. die Pins 14, Leiter 15 und Kontakte 16 sind elektrisch isoliert voneinander einem Halter 20 fest zugeordnet (Fig. 3). Der Halter 20 bildet eine quaderförmige Aufnahme und wird wenigstens teilweise um das Stanzgitter 19 bzw. um die Pins 14 und/oder die Leiter 15 gegossen bzw. gespritzt, vorzugsweise nachdem das Stanzgitter 19 in dem Halter 20 montiert wurde. Dazu wird üblicherweise ein Kunststoff verwenden. Es kann demnach vorgesehen sein, dass das mindestens eine Stanzgitter 19 zunächst in den Halter 20 montiert wird und danach mit beispielsweise einem Kunststoff umgossen oder umspritzt wird.

Die Kontakte 16 sind in die Kontaktleiste 17 eingegossen, eingespritzt, eingestanzt, eingepresst oder eingeschweißt. Durch diese feste Verbindung der Kontakte 16 in die Kontaktleiste 17 bzw. der Pins 14 in den Halter 20 und durch die mäanderförmige Ausgestaltung der Leiter 15 wird durch die vorliegende Erfindung eine robuste und widerstandsfähige Verbindung zwischen einem Verbindungsmittel und einer Leiterplatte 18 hergestellt.

Während das Stanzgitter 19 mitsamt der Leiter 15, den Pins 14 und den Kontakten 16 vorgefertigt wird, wird für die Endmontage des Steckverbinders 10 der Halter 20 in das Anschlussteil 12 gesteckt. Dazu kann der Halter 20 und/oder das Anschlussteil 12 beispielsweise Rastelemente aufweisen. Der Halter 20 kann deshalb auch als Halbzeug bezeichnet werden. Darüber hinaus sind dem Anschlussteil 12 Öffnungen zugeordnet, die genau der Anordnung der Pins 14 entsprechen und der Aufnahme der Pins 14 dienen. Um die mechanische Verbindung zusätzlich zu verstärken kann es vorgesehen sein, dass der Halter 20 mit dem Anschlussteil 12 vergossen wird.

Die durch die Kontakte 16 kontaktierte Kontaktleiste 17 ist von dem Anschlussteil 12 bzw. von dem Gehäuse 11 entkoppelt der Leiterplatte 18 zugeordnet. Dabei kann die Kontaktleiste 17 beispielsweise auf die Leiterplatte 18 aufgeschraubt oder aufgeklemmt oder geklebt werden.

Ein weiteres Ausführungsbeispiel kann es vorsehen, dass das Anschlussteil 12 von außen an die Wandung 13 gesetzt wird und der Halter 20 mitsamt der Pins 14 und der Leiter 15 aus dem Inneren des Gehäuses 11 durch die Wandung 13 in das Anschlussteil 12 geschoben und gegebenenfalls vergossen wird. Auf diese Weise lässt sich der elektrische Steckverbinder 10 fest mit dem elektrischen Gerät bzw. dem Gehäuse 11 verbinden.

Es sei darauf hingewiesen, dass die vorliegende Erfindung nicht auf das hier dargestellte Ausführungsbeispiel der Erfindung eingeschränkt ist; vielmehr ist es denkbar, dass insbesondere das Stanzgitter 19, der Halter 20 und das Anschlussteil 12 eine andere Gestalt aufweisen können bzw. die Anzahl der Pins 14 variiert.

## Patentansprüche

1. Elektrischer Steckverbinder (10) mit einem Anschlussteil (12), dem eine Vielzahl von Pins (14) zugeordnet ist, wobei die Pins (14) durch jeweils einen Leiter (15) mit Kontakten (16) einer Kontaktleiste (17), welche insbesondere in einem Gehäuse (11) angeordnet ist, elektrisch verbindbar sind, wobei mindestens ein Stanzgitter (19), welches wenigstens einen der Leiter (15) aufweist, in einem Halter (20) fest angeordnet ist, **dadurch gekennzeichnet, dass** das Stanzgitter (19) im Bereich der Leiter (15) jeweils eine federnde Zugentlastung (21) aufweist, die Zugentlastungen (21) mäanderförmig geformt sind, wobei die Zugentlastungen (21) mäanderförmig aus dem Stanzgitter (19) ausgestanzt sind.

2. Elektrischer Steckverbinder (10) nach Anspruch 1, **dadurch gekennzeichnet, dass** das mindestens eine Stanzgitter (19) in dem Halter (20) fest eingegossen, vorzugsweise umspritzt ist, insbesondere das Stanzgitter (19) vor dem Eingießen bzw. Umspritzen in dem Halter (20) montiert ist.

3. Elektrischer Steckverbinder (10) nach Anspruch 1 oder 2, **dadurch gekennzeichnet, dass** mindestens ein Pin (14) und/oder mindestens ein Leiter (15) und/oder mindestens ein Kontakt (16) aus dem mindestens einen Stanzgitter (19) gebildet sind, insbesondere jeweils ein Pin (14) mit einem Leiter (15) und einem Kontakt (16) einstückig aus dem mindestens einen Stanzgitter (19) gebildet sind.

4. Elektrischer Steckverbinder (10) nach Anspruch 1 oder 2, **dadurch gekennzeichnet, dass** mehrere Stanzgitter (19), die jeweils eine Vielzahl nebeneinander angeordneter Pins (14) und Leiter (15) und Kontakte (16) aufweisen, in dem Halbzeug (20) übereinander angeordnet, insbesondere eingegossen bzw. umspritzt, sind, um mehrere Reihen von Pins (14) und Leiter (15) und Kontakte (16) zu bilden.

5. Elektrischer Steckverbinder (10) nach einem der vorhergehenden Ansprüche, **dadurch gekennzeichnet, dass** der Halter (20) mit dem mindestens einen Stanzgitter (19) mit dem Anschlussteil (12) und/oder dem Gehäuse (11) verbindbar ist, insbesondere mit dem Anschlussteil (12) und/oder dem Gehäuse (11) in eine rastende Verbindung bringbar ist, vorzugsweise mit dem Anschlussteil (12) und/oder dem Gehäuse (11) vergießbar, insbesondere verspritzbar oder verklebbar ist.

6. Elektrischer Steckverbinder (10) nach einem der vorhergehenden Ansprüche, **dadurch gekennzeichnet, dass** die Kontaktleiste (17) dem Stanzgitter (19) entkoppelt von dem Gehäuse (11) und/oder dem Anschlussteil (12) zugeordnet ist, insbesondere dass der Kontaktleiste (17) eine Leiterplatte (18) bzw. eine gedruckte Leiterplatte zugeordnet ist.

7. Elektrischer Steckverbinder (10) nach einem der vorhergehenden Ansprüche, **dadurch gekennzeichnet, dass** die Kontakte (16) bzw. das Stanzgitter (19) zumindest teilweise in der Kontaktleiste (17) eingegossen, insbesondere umspritzt oder eingestanzt oder eingepresst oder eingeschweißt sind.

8. Elektrischer Steckverbinder (10) nach Anspruch 1, **dadurch gekennzeichnet, dass** die mäanderförmigen Zugentlastungen (21) parallel zu einer Stanzebene des Stanzgitters (19) ausgerichtet sind.

9. Elektrischer Steckverbinder (10) nach einem der vorhergehenden Ansprüche, **dadurch gekennzeichnet, dass** das Stanzgitter (19) an den Übergängen von den Pins (14) zu den Leitern (15) sowie von den Leitern (15) zu den Kontakten (16) gebogen ist, insbesondere jeweils Auslenkungen (22) aus der Stanzebene aufweist.

## Claims

1. Electrical plug-in connector (10) with a connection part (12) with which a multiplicity of pins (14) are associated, wherein the pins (14) can be electrically connected by in each case one conductor (15) with contacts (16) of a contact strip (17) which is arranged in a housing (11) in particular, wherein at least one leadframe (19), which has at least one of the conductors (15), is fixedly arranged in a holder (20), **characterized in that** the leadframe (19) has in each case one spring-action strain-relief means (21) in the region of the conductors (15), which strain-relief means (21) are of meandering shape, wherein the strain-relief means (21) are stamped out of the leadframe (19) in a meandering shape.

2. Electrical plug-in connector (10) according to Claim 1, **characterized in that** the at least one leadframe (19) is fixedly cast, preferably encapsulated by injection moulding, in the holder (20), in particular the leadframe (19) is mounted in the holder (20) before the casting or encapsulation by injection moulding.

3. Electrical plug-in connector (10) according to Claim 1 or 2, **characterized in that** at least one pin (14) and/or at least one conductor (15) and/or at least one contact (16) are formed from the at least one leadframe (19), in particular in each case one pin (14) with a conductor (15) and a contact (16) are integrally formed from the at least one leadframe (19).

4. Electrical plug-in connector (10) according to Claim 1 or 2, **characterized in that** a plurality of leadframes (19), which each have a multiplicity of pins (14) and conductors (15) and contacts (16) which are arranged next to one another, are arranged, in particular cast or encapsulated by injection moulding, one above the other in the semi-finished product (20) in order to form a plurality of rows of pins (14) and conductors (15) and contacts (16).

5. Electrical plug-in connector (10) according to one of the preceding claims, **characterized in that** the holder (20) can be connected by way of the at least one leadframe (19) to the connection part (12) and/or to the housing (11), in particular can be brought into latching connection with the connection part (12) and/or the housing (11), preferably can be cast, in particular can be sprayed or can be bonded, with the connection part (12) and/or the housing (11).

6. Electrical plug-in connector (10) according to one of the preceding claims, **characterized in that** the contact strip (17) is associated with the leadframe (19) in a manner uncoupled from the housing (11) and/or the connection part (12), in particular **in that** a printed circuit board (18) is associated with the contact strip (17) .

7. Electrical plug-in connector (10) according to one of the preceding claims, **characterized in that** the contacts (16) or the leadframe (19) are/is at least partially cast into, in particular encapsulated by injection moulding or stamped into or pressed into or welded into, the contact strip (17).

8. Electrical plug-in connector (10) according to Claim 1, **characterized in that** the meandering strain-relief means (21) are oriented parallel in relation to a stamping plane of the leadframe (19).

9. Electrical plug-in connector (10) according to one of the preceding claims, **characterized in that** the leadframe (19) is bent at the transitions from the pins (14) to the conductors (15) and also from the conductors (15) to the contacts (16), in particular has deflections (22) of the stamping plane in each case.

## Revendications

1. Connecteur électrique enfichable (10) comprenant une partie de raccordement (12) à laquelle une pluralité de broches (14) est associée, les broches (14) pouvant chacune être reliées électriquement à un conducteur (15) pourvu de contacts (16) d'une bande de contacts (17) qui est disposé en particulier dans un boîtier (11), au moins une grille estampée (19), qui comporte au moins un des conducteurs (15), étant disposée de manière fixe dans un support (20), **caractérisé en ce que** la grille estampée (19) comporte au niveau de chacun des conducteurs (15) un moyen de soulagement en traction élastique (21), les moyens de soulagement en traction (21) ayant la forme d'un méandre, les moyens de soulagement en traction (21) étant estampés en forme de méandre de la grille estampée (19).

2. Connecteur électrique enfichable (10) selon la revendication 1, **caractérisé en ce que** l'au moins une grille estampée (19) est coulée de manière fixe dans le support (20), de préférence surmoulé, en particulier la grille estampée (19) est montée avant coulée ou surmoulage dans le support (20).

3. Connecteur électrique enfichable (10) selon la revendication 1 ou 2, **caractérisé en ce qu'**au moins une broche (14) et/ou au moins un conducteur (15) et/ou au moins un contact (16) est formé à partir de l'au moins une grille estampée (19) sont, en particulier une broche (14) pourvue d'un conducteur (15) et d'un contact (16) est à chaque fois formée d'une seule pièce à partir de l'au moins une grille estampée (19).

4. Connecteur électrique enfichable (10) selon la revendication 1 ou 2, **caractérisé en ce qu'**une pluralité de grilles estampées (19), qui comportent chacune une pluralité de broches (14) et de conducteurs (15) et de contacts (16) disposées les unes à côté des autres, sont disposées les unes au-dessus des autres, notamment coulées ou surmoulées, dans le produit semi-fini (20) pour former une pluralité de rangées de broches (14) et de conducteurs (15) et de contacts (16) .

5. Connecteur électrique enfichable (10) selon l'une des revendications précédentes, **caractérisé en ce que** le support (20) peut être relié à l'au moins une grille estampée (19) à la pièce de raccordement (12) et/ou au boîtier (11), notamment peut être relié par encliquetage à la pièce de raccordement (12) et/ou au boîtier (11), de préférence peut être relié par coulée, notamment enrobage ou collage, avec la partie de raccordement (12) et/ou au boîtier (11).

6. Connecteur électrique enfichable (10) selon l'une des revendications précédentes, **caractérisé en ce que** la bande de contacts (17) est associée à la grille estampée (19) en étant découplée du boîtier (11) et/ou de la pièce de raccordement (12), notamment **en ce que** la bande de contacts (17) est associée à une carte de conducteurs (18) ou une carte de circuit imprimé.

7. Connecteur électrique enfichable (10) selon l'une des revendications précédentes, **caractérisé en ce que** les contacts (16) ou la grille estampée (19) sont au moins partiellement coulés, notamment surmoulés ou estampés ou emboutis ou soudés, dans la bande de contacts (17).

8. Connecteur électrique enfichable (10) selon la revendication 1, **caractérisé en ce que** les moyens de soulagement en traction (21) en méandre sont orientés parallèlement à un plan d'estampage de la grille estampée (19).

9. Connecteur électrique enfichable (10) selon l'une des revendications précédentes, **caractérisé en ce que** la grille estampée (19) est pliée au niveau de transitions allant des broches (14) aux conducteurs (15) et des conducteurs (15) aux contacts (16), en particulier elle comporte des déflexions (22) par rapport au plan d'estampage.
